# EUROPÄISCHE PATENTSCHRIFT

(11) **EP 0 827 933 B1**
(45) Veröffentlichungstag und Bekanntmachung des Hinweises auf die Patenterteilung: **28.11.2001**
(21) Anmeldenummer: 97110951.7
(22) Anmeldetag: 02.07.1997
(51) Int. Cl.: B65H 67/06

(54) **Transportsystem für eine Textilmaschine**
Conveyance system for a textile machine
Système de transport pour une machine textile

(30) Priorität: 10.09.1996 DE 19636661
(43) Veröffentlichungstag der Anmeldung: 11.03.1998
(73) Patentinhaber: W. SCHLAFHORST AG & CO., 41061 Mönchengladbach (DE)
(72) Erfinder: Hermanns, Ferdinand-Josef, 41812 Erkelenz (DE); Kohlen, Helmut, 41812 Erkelenz (DE); Gronenberg, Reinhard, 41066 Mönchengladbach (DE)

(56) Entgegenhaltungen:
- DE-A- 3 627 586
- DE-A- 3 628 045
- DE-A- 3 742 112
- DE-A- 4 112 073
- US-A- 3 784 942

## Beschreibung

Die Erfindung betrifft ein Transportsystem für eine Textilmaschine gemäß dem Oberbegriff des Anspruches 1.

Bei automatischen Textilmaschinen ist es im Zusammenhang mit dem Verbund von Ringspinnmaschinen mit Kreuzspulautomaten bekannt, die innerhalb des Verbundes umlaufenden Transportteller mit individuellen Identifikationsmarkierungen auszustatten.

Die DE 36 03 002 C beschreibt beispielsweise eine Einrichtung mit Transporttellern, die Identifikationsmarkierungen in Form eines Strichcodes oder eines Magnetbandes aufweisen. Über die Identifikationsmarkierungen ist ein Rückschluß, z.B., auf den Herstellungsort der Spinnkopse möglich.
Solche Markierungen sind allerdings relativ empfindlich gegen den in Spinnerei- bzw. Spulereibetrieben unvermeidlichen Faserflug. Es wurde daher bereits vorgeschlagen, die Transportteller mit schmutzunempfindlichen, elektronischen Informationsträgern auszustatten.

Durch die DE 40 41 713 A1 ist ein Transportsystem bekannt, bei dem die Transportteller jeweils einen kodierbaren, lesbaren und löschbaren elektronischen Informationsträger besitzen, der berührungslos mit einer stationären Lese-/Lösch- und Kodiereinrichtung koppelbar ist.
Die Sender-/Empfängerantenne des Informationsträgers ist im Bereich der Mittelachse des Transporttellers so angeordnet, daß sie unabhängig von der Winkelstellung des Transporttellers den gleichen wirksamen Übertragungsabstand zur Sender/Empfängerantenne der stationären Lese-/Lösch- und Kodiereinrichtung besitzt. Die berührungslose Datenübertragung kann auf induktivem, kapazitivem oder elektromagnetischem Wege erfolgen.

Des weiteren ist in der DE 41 12 073 A1 eine Anlage zur Produktionsüberwachung einer Spinnerei beschrieben.
Diese bekannte Anlage besitzt verschiedene Transportelemente zum Transportieren oder Bereithalten der textilen Packungen.
Die auf Spinnmaschinen gefertigten Spinnkopse werden beispielsweise durch Transportteller zu den Arbeitsstellen einer Spulmaschine befördert. Die fertiggestellten Kreuzspulen werden anschließend mittels an einem Hängeförderer angeordneter Transportkörbe in den Bereich einer Prüfstation transportiert und dort auf Tragteller übergeben, die die Kreuzspulen während des Prüfprozesses halten.

Die verschiedenen Transportelemente weisen dabei Speichermedien auf, in die Maschinen- und Bearbeitungsstellen- Nr. als Informationen über den Herstellungsort und die Herkunft der Spule geschrieben werden. Die Informationen werden den einzelnen Spulen beigefügt, die später anhand dieser Herkunftsdaten einwandfrei identifizierbar sind, so daß z.B. fehlerhaft arbeitende Bearbeitungsstellen leicht zurückverfolgbar sind.

Die EP 0 593 808 A1 beschreibt eine Einrichtung, bei der in die Transportteller des Transportsystemes jeweils ein sogenannter Transponder eingelassen ist.
Diese an sich passiven elektronischen Informationsträger werden über Sensoreinrichtungen elektromagnetisch zur Abstrahlung einer individuellen, unveränderbaren Kennung aktiviert. Diese jeweils einer bestimmten Textilspule zugeordneten Kennung wird in eine Speicher- und Auswerteeinheit eingelesen. Die Speicher- und Auswerteeinheit weist eine Vielzahl von Speichern auf, wobei jeder Speicher jeweils einer bestimmten individuellen Kennung zugeordnet ist. Auf den Speicherplätzen dieser Speicher werden die Produktionsdaten, die Qualitätsdaten oder Sollwertabweichungen der betreffenden Textilspule abgelegt.
An den Abzweigstellen der Spulentransporteinrichtungen sind Sensoreinrichtungen zum Erfassen der individuellen Kennung der elektronischen Informationsträger angeordnet. Durch Vergleich mit den Daten in den Speicherplätzen des zugehörigen Speichers der Speicher- und Auswerteeinheit kann eine partienspezifische Zuordnung der Textilspulen erfolgen.

Transportsysteme, die die vorstehend beschriebenen elektronischen Informationsträger aufweisen, arbeiten zwar recht zuverlässig und ermöglichen die Übermittlung einer Vielzahl von Daten, diese Einrichtungen sind jedoch sehr komplex und daher relativ kostspielig. In der Praxis werden die Möglichkeiten, die diese Einrichtungen bieten, jedoch oft nicht benötigt. Das bedeutet, diese aufwendigen und relativ kostspieligen Einrichtungen werden in vielen Fällen nicht ausreichend ausgenutzt.

Durch die DE 21 35 330 A1 ist des weiteren eine Steuereinrichtung für eine Förderanlage bekannt, bei der am Fördermittel plattenförmige Informationsträger angeordnet sind.

An diesen Informationsträgern sind, in zueinander parallelen Informationsspuren, binär kodierte, feste magnetische Markierungen angebracht. Über eine entsprechende magnetische Ausrichtung der Markierungen sind Informationen, wie Förderziel oder dgl., übermittelbar. Die jeweilige Polung der magnetischen Markierung ist dabei über Hall-Sensoren erfaßbar.

Eine vergleichbare Zielsteuereinrichtung bzw. ein Zielsteuerverfahren ist auch in der US-PS 3,784,942 beschrieben.
Um die Anzahl der einstellbaren Förderziele bzw. die Anzahl der vorgebbaren Zielinformationen erheblich steigern zu können, ohne dabei die Länge des in der Regel vierstelligen Codes zu vergrößern, arbeitet die US-PS 3,784,942 mit einem dreifach Codesystem. Mit einem solchen dreifach Codesystem kann die Anzahl der einstellbaren Zielinformationen gegenüber üblichen binären Codesystemen von beispielsweise 16 auf 81 erweitert werden.

Die einzugebenden Zielinformationen werden dabei vor Beginn des Transportes festgelegt und bleiben während des gesamten Transportes unverändert. Das heißt, eine nachträgliche Anpassung der Information, zum Beispiel aufgrund einer geänderten Situation, sind dabei allerdings nicht möglich.

Ausgehend vom vorgenannten Stand der Technik liegt der Erfindung die Aufgabe zugrunde, ein kostengünstiges Transportsystem für Kreuzspulen herstellende Textilmaschinen zu schaffen, das, in Abhängigkeit vom jeweiligen Bewicklungszustand der Spinnkopse, eine sichere Zuordnung der Kopse zu den entsprechenden Bearbeitungs- und Vorbereitungseinrichtungen gewährleistet.

Diese Aufgabe wird erfindungsgemäß durch eine Vorrichtung gelöst, wie sie im Anspruch 1 beschrieben ist.

Vorteilhafte Ausgestaltungen der Erfindung sind Gegenstand der Unteransprüche.

Die erfindungsgemäße Ausführungsform hat den Vorteil, daß das Transportsystem kostengünstig ist, wobei die Transportteller bzw. ihre Informationsträger aufgrund ihres einfachen Aufbaues robust und gegen schwierige Umgebungseinflüsse, wie sie in Spinnerei- bzw. Spulereibetrieben herrschen, weitestgehend unempfindlich sind. Durch den Einsatz von in den Transporttellern der Spinnkopse angeordneten Kodiermagneten als Informationsspeichermedien läßt sich auf kostengünstige Weise innerhalb des Transportsystems der Textilmaschine ein Steuerkreislauf für die Spinnkopse verwirklichen, wie er bislang nur mit erheblich aufwendigeren und entsprechend kostspieligeren Mitteln zu realisieren war.

Solche Kodiermagneten besitzen einen Kern aus ferromagnetischem Werkstoff, der eine hohe Remanenz aufweist. Das bedeutet, die Kodiermagneten können in einem elektrischen Feld definiert ausgerichtet werden und behalten dann die aufgeprägte Polung zuverlässig bei.

Die Polung der Kodiermagneten erfolgt dabei (Anspruch 3 und 4) über spezielle Kodierspulen. Diese Kodierspulen besitzen in der Regel einen ferromagnetischen Grundkörper, der von einer bestrombaren Elektrospule umgeben ist. Über die Flußrichtung des Stromes in der Elektrospule ist eine definierte Ausrichtung des erregenden magnetischen Feldes und damit die Polung des Kodiermagneten möglich.

Wie in den Ansprüchen 2 und 3 dargelegt, ist die jeweilige Polung der Kodiermagneten über entsprechende Sensoreinrichtungen einfach und zuverlässig erfaßbar. Die Sensoreinrichtungen sind dabei vorzugsweise als kostengünstige Hall-Sensoren ausgebildet. Da Hall-Sensoren, in Abhängigkeit von ihrer Einbaulage, entweder auf eine "Nord" - oder eine "Süd"-Polung der Kodiermagneten ansprechen, kann mit diesen kostengünstigen Bauteilen auf relativ einfache Weise die jeweilige Polung des Kodiermagneten ermittelt werden.

Wie im Anspruch 5 dargelegt, weist das Transportsystem der Kreuzspulen herstellenden Textilmaschine eine maschinenlange Kopszuführstrecke auf, von der mehrere Vorbereitungsstrecken abzweigen. An den Vorbereitungsstrecken ist jeweils eine Kopsvorbereitungsstation bzw. eine Zusatz-Vorbereitung angeordnet. Vor den jeweiligen Abzweigungen in die Vorbereitungsstrecken sind Hall-Sensoren positioniert, die mit der Steuereinrichtung der Textilmaschine in Verbindung stehen. Über die Steuereinrichtung werden, in Abhängigkeit von der jeweiligen Polung der Informationsträger der Transportteller, die im Eingangsbereich der Vorbereitungsstrecken angeordneten elektromagnetischen Weichen geschalten und die Transportteller mit ihren Spinnkopsen zu der entsprechenden Kopsvorbereitungsstation geleitet.

Die Vorbereitungsstrecken sind außerdem, wie in Anspruch 6 dargelegt, endseitig über zwei Abtransportstrecken sowohl an eine Verteilstrecke als auch an die Kopszuführstrecke angeschlossen. Vor dem Abzweig der beiden Abtransportstrecken ist eine schaltbare Weiche installiert, die ein zielgenaues Ausschleusen der Transportteller in Abhängigkeit vom Ergebnis der Kopsvorbereitung ermöglicht. Das Ergebnis der Kopsvorbereitung wird dabei auf einfache Weise durch eine im Anschluß an die Kopsvorbereitungsstation angeordnete, beispielsweise optische Sensoreinrichtung überwacht (Anspruch 7).

Das Transportsystem verfügt vorzugsweise neben den "normalen" Kopsvorbereitungsstationen noch über eine sogenannte Zusatz-Vorbereitung. Der Zusatz-Vorbereitung werden dabei diejenigen Spinnkopse zugeführt, die an den "normalen" Kopsvorbereitungsstationen nicht bearbeitet werden konnten. Wie in Anspruch 8 beschrieben, ist in Transportrichtung hinter der Zusatz-Vorbereitung eine Kodierspule angeordnet. Diese Kodierspule polt die Informationsträger jener Transportteller, deren Spinnkopse auch auf der Zusatz-Vorbereitung nicht bearbeitet werden konnten um und macht sie damit für nachfolgende Behandlungsvorgänge kenntlich.

Wie in Anspruch 9 dargelegt, sind Hall - Sensoren auch im Bereich der Quertransportstrecken angeordnet. Diese vorzugsweise in den Abspulpositionen der einzelnen Spulstellen installierten Sensoreinrichtungen detektieren die Anwesenheit eines einen Spinnkops enthaltenden Transporttellers und leiten daraufhin an der betreffenden Spulstelle den Umspulvorgang ein.

In den Ansprüche 10 bis 13 ist die Verwendung und Positionierung weiterer Hall-Sensoren sowie weiterer Kodierspulen beschrieben. Die dargelegte Anordnung ergibt ein Transportsystem, das eine schnelle und zielgenaue Zuführung und Bearbeitung der im Bereich einer Kreuzspulen herstellenden Textilmaschine zuhandhabenden Spinnkopse ermöglicht.

Weitere Einzelheiten der Erfindung sind einem nachfolgend anhand der Zeichnungen dargestellten Ausführungsbeispiel entnehmbar.

Es zeigt:
- **Figur 1**: schematisch in Draufsicht das erfindungsgemäße Transportsystem eines Kreuzspulautomaten, mit Transporttellern deren Informationsträger als Kodiermagneten ausgebildet sind,
- **Figur 2**: in Seitenansicht einen Transportteller mit einem erfindungsgemäßen Informationsträger in Form eines Kodiermagneten sowie eine Kodierspule zum Polen des Informationsträgers.

In Figur 1 ist das Transportsystem 21 eines an sich bekannten und daher (nicht dargestellten) Kreuzspulautomaten schematisch gezeigt. Auf dem Transportsystem 21 laufen spulmaschineneigene Transportteller 27 um, die Spinnkopse 24 oder Hülsen 29 tragen. Die Transportteller 27 sind mit Informationsträgern 32 ausgestattet, auf die nachfolgend näher eingegangen werden wird.

Das Transportsystem 21 verfügt, wie üblich, über eine Vielzahl von verschiedenartigen Transportstrecken.
Die Übernahmestrecke 1 bildet dabei die Schnittstelle des vorliegenden Transportsystems 21 zu (nicht dargestellten) Transportsystemen im Produktionsprozeß vorgeschalteter Textilmaschinen. Diese Textilmaschinen sind in der Regel Ringspinnmaschinen.

Im Bereich der Übernahmestrecke 1 erfolgt mittels eines (nicht dargestellten) Umsetzers die Übergabe der auf den Ringspinnmaschinen gefertigten, über die Verbindungsstrecke 25 angelieferten, Spinnkopse 24 auf das Transportsystem 21 der Spulmaschine bzw. die Rückführung der abgespulten Hülsen 29 auf eine Verbindungsstrecke 26.

Die Spinnkopse 24 werden dabei auf spulmaschineneigene Transportteller 27 aufgesetzt und über eine maschinenlange Kopszuführstrecke 2 in den Bereich einer oder mehrerer Vorbereitungsstrecken 3a,3b,3 befördert. An den Vorbereitungsstrecken 3a,3b sind jeweils Kopsvorbereitungsstationen 15a bzw. 15b positioniert, in denen, wie bekannt, die Hinterwindung der Kopse gelöst und eine Spitzenwicklung erstellt wird.Im Bereich der Vorbereitungsstrecke 3 ist eine Zusatz-Vorbereitung 18 für problematisch Spinnkopse angeordnet.

Endseitig sind die Vorbereitungsstrecken 3a,3b,3 über Abtransportstrecken 4a,4b,4 mit einer als Speicherstrecke ausgebildeten Verteilstrecke 5 und über Abtransportstrecken 4a',4b',4' wieder mit der Kopszuführstrecke 2 verbunden.

Von der Verteilstrecke 5, die abwechselnd von Rechts- auf Linkslauf umgeschaltet wird, gelangen die auf den Transporttellern 27 aufrechtstehenden Spinnkopse 24 in den Eingangsbereich der Quertransportstrecken 6.
Die Quertransportstrecken 6, die zu den einzelnen Spulstellen führen, sind ihrerseits endseitig an die Rückführstrecke 8 angeschlossen. Die Rückführstrecke 8 mündet in die Übernahmestrecke 1. Außerdem ist die Rückführstrecke 8 über eine Verbindungsstrecke 7 direkt mit der Kopszuführstrecke 2 verbunden.

Das Transportsystem 21 verfügt weiter über eine von der Rückführstrecke 8 abzweigende, sogenannte Passage 10, eine Hülsenreinigungsstrecke 11 sowie eine Handvorbereitungsstrecke 12. Die Handvorbereitungsstrecke 12 ist außerdem über eine Transportstrecke 13 mit der Rückführstrecke 8 verbunden.

Im Bereich des Eingangs der Vorbereitungsstrecken 3a,3b,3 sowie am Abzweig der Transportstrecken 4a,4a';4b,4b';4,4' sind jeweils definiert ansteuerbare Elektromagnetweichen 9a,9b,9 bzw. 9g,9h,9j angeordnet. Derartige Elektromagnetweichen 9 befinden sich auch am Eingang der Passage 10 (Magnetweiche 9d), am Eingang der Hülsenreinigungsstrecke 11 (Magnetweiche 9e) sowie beidseitig der Transportstrecke 13 (Magnetweiche 9c bzw 9f). Die Elektromagnetweichen 9 sind über entsprechende Steuerleitungen an die maschineneigene Steuereinrichtung 14 angeschlossen und können über diese definiert angesteuert werden.

Im Bereich der Kopszuführstrecke 2 sind, jeweils vor dem Abzweig zu den Vorbereitungsstrecken 3a,3b,3 Sensor-Einrichtungen 16a,16b,16, vorzugsweise Hall-Sensoren, angeordnet.
Solche Hall-Sensoren sind außerdem im Bereich der Rückführstrecke 8 vor dem Eingang in die Transportstrecke 13 (Hall-Sensor 16c), im Bereich der Hülsenreinigungsstrecke 11 (Hall-Sensor 16d) sowie jeweils im Bereich der Spulstellen innerhalb der Quertransportstrecken 6 (Hallsensoren 16e) installiert.

Das Transportsystem 21 verfügt desweiteren über Sensoreinrichtungen 17a,17b,17, die den Erfolg der Kopsvorbereitungsstationen 15a,15b bzw. der Zusatz-Vorbereitung 18 überwachen und über die Steuereinrichtung 14 ggf. ein Ansteuern der in Transportrichtung T nachgeschalteten Elektromagnetweichen 9g,9h,9j initiieren.

Im Bereich der Zusatz-Vorbereitung 18 ist außerdem eine Kodierspule 19a installiert. Weitere Kodierspulen 19b und 19c befinden sich an der Rückführstrecke 8. Dabei ist eine Kodierspule 19c vor dem Eingang in die Transportstrecke 13 und eine weitere Kodierspule 19b hinter dem Hülsenwächter 20 angeordnet.

Neben den bereits vorstehend erwähnten Kopsvorbereitungsstationen 15a und 15b, der Zusatz-Vorbereitung 18 und dem Hülsenwächter 20 weist das Transportsystems 21 außerdem eine Hülsenreinigungseinrichtung 22 sowie eine Handvorbereitung 23 auf.

Die Figur 2 zeigt in einem größeren Maßstab einen Spinnkops 24, der mit dem Fuß seiner Hülse 29 auf einem Transportteller 27 positioniert ist.
Diese an sich bekannten Transportteller 27 sind üblicherweise aus Kunststoff gefertigt und besitzen, um den Einsatz elektromagnetischer Weichen 9 zu ermöglichen, einen Metallring 28.

Die Transportteller 27 werden innerhalb des Transportsystemes 21 durch umlaufende Endlostransportbänder 30 oder dgl. befördert und sind dabei, wie bekannt, und daher nicht dargestellt, in seitlichen Führungseinrichtungen geführt.

Die Transportteller 27 weisen an ihrer Unterseite eine Öffnung 31 auf, in der ein Kodiermagnet 32 gelagert ist. Der Kodiermagnet 32 besteht im wesentlichen aus einem Kern 33, dessen ferromagnetischer Werkstoff eine hohe Remanenz aufweist, einem Jochblech 34 sowie einer Kunststoffummantelung 35.

In Figur 2 ist unterhalb des Transporttellers 27 außerdem eine Kodierspule 19 zum magnetischen Ausrichten der Kodiermagneten 32 dargestellt. Solche Kodierspulen 19 verfügen in der Regel über einen Eisenkern 37, ein Joch 38 sowie eine den Eisenkern umschließende, bestrombare Wicklung 39. Die Wicklung 39 ist dabei vorzugsweise durch eine Kunststoffummantelung 40 geschützt.

### Funktion des erfindungsgemäßen Transportsystems:

Die über die Verbindungsstrecke 25 von einer Ringspinnmaschine angelieferten Spinnkopse 24 werden im Bereich der Übernahmestrecke 1 durch einen (nicht dargestellten) Umsetzer auf spulmaschineneigene Transportteller 27 aufgesetzt, deren Kodiermagneten 32 jeweils die Magnetisierungsrichtung "Süd" aufweisen.

Anschließend werden die Transportteller 27 und damit die Spinnkopse 24 von der Übernahmestrecke 1 auf die Kopszuführstrecke 2 gefördert und gelangen dabei in den Bereich eines Hall-Sensors 16a, der vor dem Abzweig in eine Vorbereitungsstrecke 3a angeordnet ist. Der Hall-Sensor 16a erkennt infolge einer entsprechenden Einbaulage, daß der angelieferte Transportteller 27 die Magnetisierungsrichtung "Süd" aufweist und veranlaßt über die Steuereinrichtung 14 eine Bestromung der Elektromagnetweiche 9a. Aufgrund seines Metallringes 28 wird der Transportteller 27 in die Vorbereitungsstrecke 3a abgelenkt, so daß der Spinnkops 24 in der Kopsvorbereitungsstation 15a vorbereitet werden kann.
Das heißt, am Spinnkops wird die Hinterwindung gelöst und eine in der Spulstelle handhabbare Spitzenwicklung angebracht.

Erfolgreich vorbereitete Spinnkopse, der Erfolg wird durch eine Sensoreinrichtung 17a kontrolliert, werden über die Abtransportstrecke 4a auf die Verteilstrecke 5 befördert und von dort auf die einzelnen Quertransportstrecken 6 und damit auf die Spulstellen verteilt, wo die Anwesenheit eines erfolgreich vorbereiteten Spinnkopses 24 durch z.B. im Bereich der Abspulposition der Spulstellen angeordnete Hall-Sensoren 16e detektiert wird.

Abgespulte Hülsen 29 werden auf die Rückführstrecke 8 ausgeschleust und zur Übernahmestrecke 1 zurückbefördert. Dabei passieren sie zunächst einen Hall-Sensor 16c, der die Magnetisierungsrichtung des Kodiermagneten 32 des betreffenden Transporttellers 27 überprüft.

Transportteller, deren Kodiermagneten die Magnetisierungsrichtung "Süd" aufweisen, wie im vorbeschriebenen Fall, gelangen ohne weitere Behandlung zu einem Hülsenwächter 20, der die Hülse 29 auf eventuelle Wicklungsreste hin überprüft.

Wenn der Hülsenwächter 20 feststellt,daß die betreffende Hülse 29 noch eine abspulbare Restfadenmenge aufweist, wird die Magnetweiche 9d im Eingangsbereich der Passage 10 geschaltet und der entsprechende Transportteller 27 über die Passage 10 auf die Kopszuführstrecke 2 zurückgeleitet, wo der Restkops in einer der Kopsvorbereitungsstationen 15a bzw. 15b oder in der Zusatz-Vorbereitung 18 erneut bearbeitet und anschließend abermals einer Spulstelle zugeführt wird.

Bei Hülsen 29 mit einem nicht mehr verwertbaren Fadenrest, wird durch eine hinter dem Hülsenwächter 20 angeordnete Kodierspule 19c der Kodiermagnet 32 des betreffenden Transporttellers 27 auf die Magnetisierungsrichtung "Nord" umgepolt. Außerdem werden die Magnetweiche 9d im Eingangsbereich der Passage 10 sowie die Magnetweiche 9e im Eingangsbereich der Hülsenreinigungsstrecke 11 geschaltet,so daß die Hülse 29 einer Hülsenreinigungseinrichtung 22 zugeführt wird.

Um zu verhindern, daß versehentlich volle Spinnkopse oder Restkopse mit einem erheblichen Wicklungsrest in die Hülsenreinigungseinrichtung 22 gelangen, was dort zu erheblichen Schwierigkeiten führen könnte, ist vor der Hülseneinrichtung 22 ein Hall-Sensor 16d angeordnet, der den Kodierzustand des jeweiligen Transporttellers 27 überprüft und bei einer Magnetisierungsrichtung "Süd", die auf einen Fehlläufer hinweist, Alarm auslöst.

Hülsen, die in der Hülsenreinigung 22 erfolgreich bearbeitet wurden, werden über die Elektromagnetweiche 9f in die Transportstrecke 13 geleitet und zur Rückführstrecke 8 zurückbefördert. Der Bewicklungszustand dieser Hülsen 29 wird anschließend vom Hülsenwächter 20 erneut überprüft. Wenn der Hülsenwächter 20 feststellt, daß eine gereinigte Hülse 29 vorliegt, wird der Kodiermagnet 32 des betreffenden Transporttellers 27 durch die hinter dem Hülsenwächter 20 angeordnete Kodierspule 19b wieder auf die Magnetisierungsrichtung "Süd" zurückgepolt und der Transportteller mit der gereinigten Hülse zur Übernahmestrecke 1 befördert, wo die Hülse 29 über die Verbindungsstrecke 26 entsorgt wird.

Kopse 24, die beispielsweise in der ersten Vorbereitungsstation 15a nicht erfolgreich vorbereitet werden konnten, werden durch die Sensoreinrichtung 17a erkannt und durch entsprechende Beaufschlagung der Elektromagnetweiche 9g über die Abtransportstrecke 4a' auf die Kopszuführstrecke 2 zurückgeschleust. Schlägt anschließend auch der Vorbereitungsversuch in einer zweiten, nachgeschalteten Vorbereitungsstation 15b fehl, wird der Spinnkops 24 einer Zusatz-Vorbereitung 18 zugeführt.

Kopse, die in der Zusatz-Vorbereitung 18 erfolgreich behandelt wurden, werden, wie im Zusammenhang mit der Vorbereitungsstationen 15a,15b beschrieben, über eine Abtransportstrecke 4 einer Verteilstrecke 5 und somit den entsprechenden Spulstellen zugeführt.

Bei Kopsen, die auch in der Zusatz-Vorbereitung 18 nicht vorbereitet werden konnten, was über eine Sensoreinrichtung 17 festgestellt wird, wird durch die Kodierspule 19a, der Kodiermagnet 32 des entsprechenden Transporttellers 27 auf die Magnetisierungsrichtung "Nord" umgepolt und der Transportteller durch Betätigung der Elektromagnetweiche 9j über die Abtransportstrecke 4' und die Verbindungsstrecke 7 sofort auf die Rückführstrecke 8 befördert. Der im Bereich der Rückführstrecke 8 angeordnete Hall-Sensor 16c erkennt, daß der angelieferte Transportteller 27 keine "Süd"-Polung aufweist und initiiert daraufhin die Elektromagnetweiche 9c. Über die Elektromagnetweiche 9c wird der betreffende Transportteller 27 in die Transportstrecke 13 abgelenkt und zur Handvorbereitung 23 befördert. Durch die Kodierspule 19c wird außerdem die Polung des Kodiermagneten 32 des betreffenden Transporttellers 27 auf die Magnetisierungsrichtung "Süd" zurückgestellt. D.h., der betreffende Transportteller 27 weist,wenn der Kops die Handvorbereitung 23 verläßt, wieder die "normale" Südpolung auf.

## Patentansprüche

1. Transportsystem (21) für eine Textilmaschine mit umlaufenden Transporttellern (27) zum Transport von Spinnkopsen (24), wobei die Transportteller (27) elektromagnetisch beaufschlagbare Informationsträger (32) aufweisen,
**dadurch gekennzeichnet,**
- **daß** die Transportteller (27) jeweils ein Informationspeichermedium (32) in Form eines Kodiermagnets (32) besitzen, dessen ferromagnetischer Werkstoff eine hohe Remanenz aufweist,
- **daß** innerhalb des Transportsystems (21) elektrisch beaufschlagbare Kodierspulen (19) angeordnet sind, die eine definierte Polung der Kodiermagneten (32) ermöglichen und
- **daß** die Kodierspulen (19) über Sensorsignale ansteuerbar sind, die in Abhängigkeit von einem sensorisch ermittelten Bearbeitungszustand des Spinnkopses (24) erzeugt werden.

2. Transportsystem nach Anspruch 1, **dadurch gekennzeichnet, daß** innerhalb des Transportsystemes (21) Sensoreinrichtungen (16) zum Erfassen der jeweiligen Polung der Kodiermagneten (32) angeordnet sind.

3. Transportsystem nach Anspruch 2, **dadurch gekennzeichnet, daß** die Sensoreinrichtungen als Hall-Sensoren (16) ausgebildet sind.

4. Transportsystem nach Anspruch 2 und 3, **dadurch gekennzeichnet, daß** die Sensoreinrichtungen (16) mit stromab angeordneten Weichen (9) in Verbindung stehen, die jeweils den weiteren Transportweg der Transportteller (27) steuern.

5. Transportsystem nach einem der vorherigen Ansprüche, **dadurch gekennzeichnet, daß** von einer Kopszuführstrecke (2) wenigstens eine Vorbereitungsstrecke (3a;3b) abzweigt, in deren Eingangsbereich eine schaltbare Weiche (9a;9b) installiert ist, die über eine Steuereinrichtung (14) funktionell mit einer in Transportrichtung (T) vor der Weiche angeordneten Sensoreinrichtung (16a;16b) verbunden ist.

6. Transportsystem nach Anspruch 5, **dadurch gekennzeichnet, daß** die Vorbereitungsstrecke (3a;3b) über eine Abtransportstrecke (4a;4b) mit einer Reversierstrecke (5a;5b) und über eine Abtransportstrecke (4a';4b') mit der Kopszuführstrecke (2) verbunden ist, wobei im Bereich des Abzweigs der Transportstrecken (4a, 4a';4b,4b') eine schaltbare Weiche (9g;9h) angeordnet ist.

7. Transportsystem nach Anspruch 5 und 6, **dadurch gekennzeichnet, daß** im Bereich der Vorbereitungsstrecke (3a,3b) eine Kopsvorbereitungsstation (15a, 15b) sowie jeweils ein den Erfolg der Kopsvorbereitung überwachender Sensor (17a, 17b) angeordnet sind, wobei der Sensor (17a, 17b) über die Steuereinrichtung (14) funktionell mit der in Transportrichtung (T) nachgeschalteten Weiche (9g, 9h,) verbunden ist.

8. Transportsystem nach einem der vorherigen Ansprüche, **dadurch gekennzeichnet, daß** an die Kopszuführstrecke (2) eine Vorbereitungsstrecke (3) mit einer Zusatz-Vorbereitung (18) angeschlossen ist und in Transportrichtung (T) in oder hinter der Zusatz-Vorbereitung (18) eine Kodierspule (19a) installiert ist,zum Umpolen der Kodiermagneten (32) jener Transportteller (27), die nicht vorbereitbare Kopse (24) tragen.

9. Transportsystem nach einem der vorherigen Ansprüche, **dadurch gekennzeichnet, daß** im Bereich der an den Quertransportstrecken 6 angeordneten Spulstellen jeweils ein Hall-Sensor (16) installiert ist.

10. Transportsystem nach einem der vorherigen Ansprüche, **dadurch gekennzeichnet, daß** an der Rückführstrecke (8) ein Hall-Sensor (16c) sowie Kodierspulen (19c und 19b) angeordnet sind.

11. Transportsystem nach einem der vorherigen Ansprüche, **dadurch gekennzeichnet, daß** an der Rückführstrecke (8) ein Hülsenwächter (20) und in Transportrichtung (T) in oder hinter dem Hülsenwächter (20) die Kodierspule (19b) angeordnet sind.

12. Transportsystem nach Anspruch 7, **dadurch gekennzeichnet, daß** die Rückführstrecke (8) mit der Kopszuführstrecke (2) über eine Passage (10) verbunden ist, die eingangsseitig eine in Abhängigkeit vom Ergebnis des Hülsenwächters (20) schaltbare Weiche (9d) aufweist.

13. Transportsystem nach Anspruch 8, **dadurch gekennzeichnet, daß** von der Passage (10) eine über eine schaltbare Weiche (9e) zugängige Hülsenreinigungsstrecke (11) abzweigt.

14. Transportsystem nach Anspruch 9, **dadurch gekennzeichnet, daß** in Transportrichtung (T) vor einer an der Hülsenreinigungsstrecke (11) angeordneten Hülsenreinigungseinrichtung (22) ein Hall-Sensor (16d) installiert ist.

## Claims

1. Conveying system (21) for a textile machine with rotating conveying plates (27) for conveying bobbins (24), the conveying plates (27) having electromagnetically loadable information carriers (32), **characterised in that**
- the conveying plates (27) each have *an* information storage medium (32) in the form of a coding magnet, the ferromagnetic material of which has a high remanence,
- electrically chargeable coding coils (19) are arranged inside the conveying system (21) and allow defined polarisation of the coding magnets (32) and
- the coding coils (19) can be controlled via sensor signals which are produced as a function of a processing state of the bobbin (24) determined by sensor technology.

2. Conveying system according to claim 1, **characterised in that** sensor devices (16) for detecting the respective polarisation of the coding magnets (32) are arranged inside the conveying system (21).

3. Conveying system according to claim 2, **characterised in that** the sensor devices are designed as Hall sensors (16).

4. Conveying system according to claims 2 and 3, **characterised in that** the sensor devices (16) are connected to points (9) arranged downstream which each control the further conveying path of the conveying plates (27).

5. Conveying system according to one of the preceding claims, **characterised in that** at least one preparatory section (3a; 3b) branches off from a bobbin feed section (2), in the input region of which preparatory section (3a; 3b) switchable points (9a; 9b) are installed which is connected functionally via a control device (14) to a sensor device (16a; 16b) arranged upstream of the points in the conveying direction (T).

6. Conveying system according to claim 5, **characterised in that** the preparatory section (3a; 3b) is connected via a removal section (4a; 4b) to a reversing section (5a; 5b) and via a removal section (4a'; 4b') to the bobbin feed section (2), switchable points (9g; 9h) being arranged in the region of the branch of the conveying section (4a, 4a'; 4b, 4b').

7. Conveying system according to claims 5 and 6, **characterised in that** a bobbin preparatory station (15a, 15b) and a respective sensor (17a, 17b) monitoring the success of the bobbin preparation are arranged in the region of the preparatory section (3a, 3b), the sensor (17a, 17b) being functionally connected via the control device (14) to the points (9g, 9h) connected downstream in the conveying direction (T).

8. Conveying system according to one of the preceding claims, **characterised in that** a preparatory section (3) with an additional preparatory stage (18) is connected to the bobbin feed section (2) and a coding coil (19a) is installed in the conveying direction (T) in or downstream of the additional preparatory stage (18) to reverse the polarity of the coding magnets (32) of those conveying plates (27) which do not carry preparable bobbins (24).

9. Conveying system according to one of the preceding claims, **characterised in that** one Hall sensor (16) respectively is installed in the region of the winding stations arranged on the transverse conveying sections (6).

10. Conveying system according to one of the preceding claims, **characterised in that** a Hall sensor (16c) and coding coils (19c and 19b) are arranged on the return section (8).

11. Conveying system according to one of the preceding claims, **characterised in that** a bobbin monitor (20) is arranged on the return section (8) and the coding coil (19b) is arranged in or downstream of the bobbin monitor (20) in the conveying direction (T).

12. Conveying system according to claim 7, **characterised in that** the return section (8) is connected via a passage (10) to the bobbin feed section (2), which passage has at its input side points (9d) which can be switched as a function of the result of the bobbin monitor (20).

13. Conveying system according to claim 8, **characterised in that** a bobbin cleaning section (11) accessible via switchable points (9e) branches off from the passage (10).

14. Conveying system according to claim 9, **characterised in that** a Hall sensor (16d) is installed upstream of a bobbin cleaning device (22) arranged on the bobbin cleaning section (11) in the conveying direction (T).

## Revendications

1. Système de transport (21) pour une machine textile comprenant des plateaux de transport (27) circulant en boucle fermée pour transporter des cannettes (24), les plateaux de transport (27) présentant des supports d'informations (32) pouvant être chargés de façon électromagnétique, **caractérisé en ce que**
- les plateaux de transport (27) possèdent chacun un support de mémoire pour stocker des informations (32) ayant la forme d'un aimant de codage (32) dont le matériau ferromagnétique présente une rémanence élevée,
- **en ce qu'**à l'intérieur du système de transport (21) sont disposées des bobines de codage pouvant être chargées électriquement (19), qui permettent une polarisation définie des aimants de codage (32),
- et **en ce que** les bobines de codage (19) peuvent être commandées par des signaux de capteurs qui sont produits en fonction de l'état de traitement de la cannette (24) établi par des capteurs.

2. Système de transport selon la revendication 1, **caractérisé en ce qu'**à l'intérieur du système de transport (21) sont placés des dispositifs à capteurs (16) pour détecter chaque polarité des aimants de codage (32).

3. Système de transport selon la revendication 2, **caractérisé en ce que** les dispositifs à capteurs sont réalisés en tant que capteurs de Hall (16).

4. Système de transport selon les revendications 2 et 3, **caractérisé en ce que** les dispositifs à capteurs (16) sont reliés à des aiguillages (9) situés en aval, qui commandent chacun la suite du parcours des plateaux de transport (27).

5. Système de transport selon l'une des revendications précédentes, **caractérisé en ce qu'**au moins un tronçon de préparation (3a ; 3b) forme un embranchement d'un tronçon d'amenée des cannettes (2), dans la zone d'entrée duquel est installé un aiguillage (9a ; 9b) qui est relié de façon fonctionnelle par le biais d'un dispositif de commande (14) à un dispositif à capteurs (16a ; 16b) placé en amont de l'aiguillage par rapport au sens d'avancement (T).

6. Système de transport selon la revendication 5, **caractérisé en ce que** le tronçon de préparation (3a ; 3b) est relié par le biais d'un tronçon d'évacuation (4a ; 4b) à un tronçon d'inversion (5a ; 5b) et par le biais d'un tronçon d'évacuation (4a' ; 4b') au tronçon d'amenée des cannettes (2), sachant que dans la zone de l'embranchement des tronçons de transport (4a, 4b ; 4a', 4b') est placé un aiguillage (9g ; 9h) pouvant être commandé.

7. Système de transport selon les revendications 5 et 6, **caractérisé en ce que**, dans la zone du tronçon de préparation (3a ; 3b), sont situés un poste de préparation des cannettes (15a, 15b) et un capteur (17a, 17b) surveillant le bon déroulement de la préparation des cannettes, sachant que le capteur (17a, 17b) est relié de façon fonctionnelle, par l'intermédiaire du dispositif de commande (14), à l'aiguillage (9g, 9h) monté en aval par rapport au sens d'avancement (T).

8. Système de transport selon l'une des revendications précédentes, **caractérisé en ce qu'**un tronçon de préparation (3) comportant un dispositif de préparation supplémentaire (18) est raccordé au tronçon d'amenée des cannettes (2), et **en ce qu'**une bobine de codage (19a) est installée dans ou à la suite du dispositif de préparation supplémentaire (18) par rapport au sens d'avancement (T) pour changer la polarité des aimants de codage (32) des plateaux de transport (27) qui ne portent pas de cannettes pouvant être préparées (24).

9. Système de transport selon l'une des revendications précédentes, **caractérisé en ce qu'**un capteur de Hall (16) est installé dans chaque zone des têtes de bobinage situées sur les tronçons transversaux (6).

10. Système de transport selon l'une des revendications précédentes, **caractérisé en ce qu'**un capteur de Hall (16c) et des bobines de codage (19c et 19b) sont placés sur le tronçon de retour (8).

11. Système de transport selon l'une des revendications précédentes, **caractérisé en ce qu'**un contrôleur de tubes (20) est placé sur le tronçon de retour (8) et **en ce que** la bobine de codage (19b) est disposée dans ou à la suite du contrôleur de tubes (20) par rapport sens d'avancement (T).

12. Système de transport selon la revendication 7, **caractérisé en ce que** le tronçon de retour (8) communique avec le tronçon d'amenée des cannettes (2) par un passage (10) qui présente à l'entrée un aiguillage (9d) pouvant être commandé en fonction du résultat fourni par le contrôleur de tubes (20).

13. Système de transport selon la revendication 8, **caractérisé en ce qu'**un tronçon de nettoyage des tubes (11) accessible par le biais d'un aiguillage (9e) pouvant être commandé forme un embranchement du passage (10).

14. Système de transport selon la revendication 9, **caractérisé en ce qu'**un capteur de Hall (16d) est installé en amont d'un dispositif de nettoyage des tubes (22) par rapport au sens d'avancement (T), qui est situé sur le tronçon de nettoyage des tubes (11).
